# FASCICULE DE BREVET EUROPEEN

(11) **EP 0 628 487 B1**
(45) Date de publication et mention de la délivrance du brevet: **16.04.1997**
(21) Numéro de dépôt: 94401291.3
(22) Date de dépôt: 09.06.1994
(51) Int. Cl.: B65D 6/06

(54) **Boîtier formé de deux pièces en U imbriquées, comprenant des moyens de positionnement perfectionnés, et procédé de montage de celui-ci**
Aus zwei U-förmigen, ineinandergreifenden Teilen geformte Gehäuse mit verbesserten Einstellungsmitteln und Verfahren zu ihrer Herstellung
Casing formed from two U-shaped nestable elements with improved positioning means and method of making it

(30) Priorité: 10.06.1993 FR 9306974
(43) Date de publication de la demande: 14.12.1994
(73) Titulaire: ETABLISSEMENTS DECAYEUX, F-80210 Feuquières-en-Vimeu (FR)
(72) Inventeur: Morel, Yves, F-80210 Feuquières-en-Vimeu (FR)
(74) Mandataire: Lhuillier, René

(56) Documents cités:
- FR-A- 2 669 894
- US-A- 2 741 390
- US-A- 4 275 829

## Description

L'invention est relative à un boîtier formé de deux pièces imbriquées l'une dans l'autre (voir par exemple le document US-A-2 741 390). Le problème que vise à résoudre l'invention est de proposer un boîtier de ce genre, qui soit conçu de manière à simplifier les opérations de positionnement mutuel des pièces avant assemblage.

A cet effet, le boîtier selon l'invention comprend un fond de section en forme de U comportant une face inférieure, une face avant et une face arrière, ladite face avant présentant une ouverture, un capot de section en forme de U comportant une face supérieure et deux faces latérales et agencé pour coopérer avec le fond de façon à constituer un parallélépipède rectangle, ce capot s'étendant au-delà de la face avant du fond vers l'extérieur du boîtier selon un prolongement, lesdites faces latérales portant, à proximité des faces avant et arrière du fond, des moyens de butée coopérant avec celles-ci, ceux coopérant avec la face avant étant situés sur ledit prolongement, à proximité de la face inférieure du fond, et comprenant une saillie s'étendant parallèlement à la face avant du fond.

Ainsi, un positionnement automatique du fond par rapport au capot est obtenu grâce auxdits moyens de butée, et cela bien que le capot se prolonge au-delà du fond.

L'invention concerne aussi un procédé de montage de ce boîtier, dans le cas où le fond porte, sur chacun des bords libres de chacune de ses faces, un rebord perpendiculaire orienté de façon à pouvoir s'appliquer contre une face correspondante du capot. Selon l'invention, ce procédé comprend les étapes consistant à déposer un cordon de colle sur une face de chacun desdits rebords du fond destinée à s'appliquer contre le capot, déformer élastiquement le capot en faisant pivoter ses faces latérales vers l'extérieur, autour d'un bord de celles-ci par lequel elles sont reliées à la face supérieure du capot, et maintenir le capot dans cette situation, disposer le fond à l'intérieur du capot et relâcher les faces latérales du capot pour qu'elles viennent s'appliquer par élasticité contre les rebords encollés du fond.

D'autres détails et avantages de l'invention apparaîtront au cours de la description suivante d'une forme de réalisation préférée mais non limitative, en regard des dessins annexés, sur lesquels :
la figure 1 est une vue en perspective d'une boîte aux lettres selon l'invention, dont les deux portes ne sont pas représentées, dont le capot est représenté en trait mixte dans une position de montage, et en trait continu dans une position finale, et dont le fond est représenté en trait mixte ;
la figure 2 est une vue en perspective du fond de la boîte aux lettres ;
la figure 3 est une vue en élévation, en coupe selon la ligne III-III de la figure 1 ;
la figure 4 est une vue en coupe selon la ligne IV-IV de la figure 1 ;
la figure 5 est une vue de détail en perspective d'une variante de réalisation de la figure 1 ; et
la figure 6 est une vue de détail en élévation d'une variante de réalisation de la figure 3.

Sur les figures, est représenté un capot 1 de boîte aux lettres constitué d'une tôle mince pliée en forme de U, ce capot comprenant une face supérieure 2 prolongée, le long de deux bords longitudinaux, par deux faces latérales 3, 4. La face supérieure 2 porte deux rebords transversaux 5, 6 de section transversale en forme de U tourné vers l'extérieur de la boîte, tandis que chaque face latérale 3, 4 porte deux rebords transversaux 7, 8 de section transversale en forme de L. De plus, le bord longitudinal libre de chaque face latérale 3, 4 porte un rebord longitudinal 11 s'étendant perpendiculairement vers l'autre face latérale. Au voisinage d'une extrémité de chaque rebord longitudinal 11 jouxtant le rebord transversal 7, est prévue une butée 12, 13 constituée d'une douille de section circulaire, s'étendant perpendiculairement au rebord longitudinal 11 en direction de la face supérieure 2 du capot, sur une faible hauteur. Dans cet exemple, la douille s'étend sur une hauteur d'environ 5 mm et présente un diamètre du même ordre. Bien que cette butée puisse être rapportée par soudage sur le rebord longitudinal 11, on préfèrera l'obtenir en repoussant le métal de ce rebord autour d'un trou 14, c'est-à-dire en réalisant un "soyage" comme cela apparaît le mieux sur la région correspondante agrandie de la figure 3. Les deux butées 12, 13 sont situées à une même extrémité de la boîte.

La boîte aux lettres comprend encore un fond 20 constitué, comme le capot, d'une tôle pliée en forme de U de façon à définir une face inférieure 21, une face avant 22 et une face arrière 23. Dans cet exemple, les deux faces avant et arrière présentent une ouverture 24 s'étendant sur une majeure partie de leur surface de façon que ces faces constituent un cadre. Chaque bord de chaque face du fond est longé par un rebord 25 s'étendant perpendiculairement vers l'intérieur de la forme en U.

Le procédé d'assemblage de la boîte aux lettres va maintenant être exposé. Un cordon de colle est tout d'abord déposé sur la face de chaque rebord 25 du fond 20 tournée vers l'extérieur, comme cela est symbolisé sur la figure 2. On déforme ensuite élastiquement le capot 1 en faisant légèrement pivoter ses faces latérales 3, 4 vers l'extérieur, autour du bord longitudinal par lequel elles sont reliées à la face supérieure 2 : cette position des faces latérales est représentée en trait mixte sur la figure 1. Ce faisant, on dispose le fond 20 à l'intérieur du capot 1 puis on relâche les faces latérales 3, 4 de celui-ci, qui reviennent à leur position initiale. La situation est alors celle illustrée sur les figures 1, 3 et 4. Lors du retour des faces latérales 3, 4 du capot à leur position initiale, chaque butée 12, 13 rencontre une arête définie entre la face avant 22 du fond 20 et son rebord 25 et elle tend, de par sa forme, à repousser le fond. Plus précisément, elle tend à plaquer la face arrière 23 du fond contre les rebords transversaux 8 des faces latérales du capot, comme cela apparaît le mieux sur les régions agrandies des figures 3 et 4 : autrement dit, les butées assurent un positionnement longitudinal automatique du fond par rapport au capot. Naturellement, les butées 12, 13 sont disposées sur les rebords longitudinaux 11 du capot de façon qu'elles soient éloignées des rebords transversaux 8 de celui-ci, d'une distance correspondant à la longueur du fond.

Dans la même opération, une plaque formant gabarit et présentant une épaisseur correspondant à la distance entre les rebords transversaux 5, 6 de la face supérieure du capot d'une part et les faces avant 22 et arrière 23 du fond respectivement d'autre part, est glissée entre ces éléments, et on prévoit en outre de préférence des moyens de mise en pression des faces 22, 23 du fond contre cette plaque, tels qu'un vérin pneumatique, qui sont introduits dans la boîte aux lettres.

Après séchage de la colle, la boîte aux lettres se trouve assemblée, et il reste à rapporter, sur les faces avant 21 et arrière 22 du fond, une charnière à supporter à pivotement une porte.

On notera que le procédé d'assemblage selon l'invention est particulièrement avantageux dans le cas où la tôle constituant le capot et le fond comporte déjà, avant mise en oeuvre, un traitement de finition : en effet, l'assemblage par collage ne provoque aucune dégradation de l'état de surface de la tôle. En revanche, dans le cas où la tôle ne porte pas de traitement de finition, un assemblage par soudage par points le long des rebords 25 du fond pourra être envisagé.

Selon une variante moins avantageuse de l'invention représentée sur la figure 5, la butée 30 portée par le rebord longitudinal 31 de chaque face latérale du capot est constituée par une patte plane, rectangulaire, s'étendant perpendiculairement à ce rebord 31 et à la face latérale du capot. Cette patte est obtenue en pratiquant une découpe en forme de U 32 dans le rebord longitudinal 31, de préférence dans une région destinée à être recouverte par la face inférieure 21 du fond de la boîte, et en relevant de 90° la patte ainsi constituée.

Selon un complément avantageux de l'invention représenté sur la figure 6, le rebord 40 des faces avant 41 et arrière du fond, destiné à coopérer avec la face supérieure 2 du capot, s'étend non plus vers l'intérieur de la forme en U du fond mais vers l'extérieur, sur une largeur correspondant à la distance existant entre cette face avant 41 ou arrière et le rebord transversal voisin 5, 6 de la face supérieure 2 du capot. Ce rebord 40 remplace la plaque formant gabarit, mentionnée ci-dessus, puisque son bord longitudinal libre prend appui sur le rebord transversal 5, 6 du capot.

Selon une autre variante de réalisation de l'invention, le capot s'étend, non seulement au-delà de la face avant 22 du fond, mais aussi au-delà de sa face arrière 23. Dans ce cas, des moyens de butée tels que les douilles 12, 13 précitées sont prévus également à l'arrière de la boîte.

## Revendications

1. Boîtier, comprenant :
- un fond de section en forme de U comportant une face inférieure, une face avant et une face arrière, ladite face avant présentant une ouverture ;
- un capot de section en forme de U comportant une face supérieure et deux faces latérales et agencé pour coopérer avec le fond de façon à constituer un parallélépipède rectangle, caractérisé en ce que ce capot (1) s'étend au-delà de la face avant (22) du fond (20) vers l'extérieur du boîtier selon un prolongement, lesdites faces latérales (3, 4) portant, à proximité des faces avant (22) et arrière (23) du fond, des moyens de butée (12, 8) coopérant avec celles-ci, ceux (12) coopérant avec la face avant étant situés sur ledit prolongement, à proximité de la face inférieure (21) du fond, et comprenant une saillie (12, 30) s'étendant parallèlement à la face avant (22) du fond.

2. Boîtier selon la revendication 1, dans lequel chaque face latérale (3, 4) du capot porte, le long d'un bord libre longeant la face inférieure (21) du fond, un rebord (11) s'étendant perpendiculairement en direction de l'autre face latérale, ladite saillie comprenant un cylindre (12) s'étendant perpendiculairement audit rebord, en direction de la face supérieure (2) du capot.

3. Boîtier selon la revendication 2, dans lequel ledit cylindre est creux et réalisé par un soyage du rebord (11) le portant.

4. Boîtier selon l'une quelconque des revendications précédentes, dans lequel lesdits moyens de butée coopérant avec la face arrière (23) du fond comprennent un rebord (8) porté par un bord de chaque face latérale (3, 4) du capot longeant ladite face arrière (23), qui s'étend perpendiculairement à la face latérale en direction de l'autre face latérale.

5. Boîtier selon l'une quelconque des revendications 1 à 3, dans lequel le capot (1) s'étend au-delà des deux faces avant (22) et arrière (23)du fond selon un prolongement, les moyens de butée relatifs à ces deux faces étant situés sur le prolongement et comprenant ladite saillie (12, 30).

6. Boîtier selon l'une quelconque des revendications précédentes, dans lequel la face supérieure (2) du capot porte, le long de deux bords libres longeant les faces avant (22) et arrière (23) du fond, un rebord (5) perpendiculaire s'étendant en direction de la face inférieure (21) du fond, et les faces avant (22) et arrière (23) du fond portent chacune, le long d'un bord longeant la face supérieure (2) du capot, un rebord (40) s'étendant perpendiculairement vers l'extérieur du boîtier jusqu'à rejoindre ledit rebord (5) du capot.

7. Procédé de montage d'un boîtier selon l'une quelconque des revendications précédentes, le fond (20) portant, sur chacun des bords libres de chacune de ses faces, un rebord (25) perpendiculaire orienté de façon à pouvoir s'appliquer contre une face correspondante du capot, caractérisé en ce qu'il comprend les étapes suivantes :
- déposer un cordon de colle sur une face de chacun desdits rebords (25) du fond destinée à s'appliquer contre le capot ;
- déformer élastiquement le capot (1) en faisant pivoter ses faces latérales (3, 4) vers l'extérieur, autour d'un bord de celles-ci par lequel elles sont reliées à la face supérieure (2) du capot, et maintenir le capot dans cette situation ;
- déposer le fond (20) à l'intérieur du capot (1) ; et
- relâcher les faces latérales du capot pour qu'elles viennent s'appliquer par élasticité contre les rebords (25) encollés du fond.

## Claims

1. Box comprising:
- a base that is of U-shaped cross-section having a lower face, a front face and a rear face, the front face having an opening;
- a hood that is of U-shaped cross-section having an upper face and two side faces and that is arranged to co-operate with the base in such a manner that a rectangular paralleliped is formed, characterised in that the hood (1) extends in a continuation beyond the front face (22) of the base (20) towards the outside of the box, the side faces (3, 4) having, in the vicinity of the front face (22) and of the rear face (23) of the base, stop means (12, 8) which co-operate with the latter faces (22, 23), the stop means (12) that co-operate with the front face being located on the continuation in the vicinity of the lower face (21) of the base and comprising a projection (12, 30) that extends parallel to the front face (22) of the base.

2. Box according to claim 1 in which each side face (3, 4) of the hood has, along one free edge along the lower face (21) of the base, a flange (11) that extends perpendicularly towards the other side face, the projection comprising a cylinder (12) that extends perpendicularly to the flange in the direction of the upper face (2) of the hood.

3. Box according to claim 2 in which the cylinder is hollow and is formed by an eyelet in the flange (11) that carries the cylinder.

4. Box according to any one of the preceding claims in which the stop means that co-operate with the rear face (23) of the base comprise a flange (8) that is carried by an edge of each side face (3, 4) of the hood and runs along the rear face (23), which flange (8) extends perpendicularly to the side face in the direction of the other side face.

5. Box according to any one of claims 1 to 3, in which the hood (1) extends in a continuation beyond the front face (22) and the rear face (23) of the base, the stop means associated with those two faces being located on the continuation and comprising the projection (12, 30).

6. Box according to any one of the preceding claims, in which the upper face (2) of the hood has, along the two free edges along the front face (22) and the rear face (23) of the base, a perpendicular flange (5) that extends towards the lower face (21) of the base, and the front face (22) and the rear face (23) of the base each have, along an edge along the upper face (2) of the hood, a flange (40) that extends perpendicularly towards the outside of the box until it meets the flange (5) of the hood.

7. Method for assembling a box according to any one of the preceding claims, the base (20) having on each free edge of each of its faces a perpendicular flange (25) that is oriented in such a manner that it is able to be positioned against a corresponding face of the hood, which method is characterised by the following steps:
- applying a strip of adhesive on one face of each of the flanges (25) of the base, which face is to be positioned against the hood;
- altering resiliently the shape of the hood (1) by pivoting its side faces (3, 4) outwards about an edge of those side faces, by which edge the side faces are joined to the upper face (2) of the hood, and maintaining the hood in that state;
- placing the base (20) inside the hood (1); and
- releasing the side faces of the hood so that they are positioned by resilience against the flanges (25) of the base, which flanges have been provided with adhesive.

## Patentansprüche

1. Gehäuse mit:
- einem Bodenteil von U-förmigem Querschnitt, welches eine Unterseite, eine Vorderseite und eine Rückseite umfaßt, wobei die Vorderseite eine Öffnung aufweist;
- einem Abdeckungsteil von U-förmigem Querschnitt, welches eine Oberseite und zwei Seitenflächen umfaßt und so ausgebildet ist, daß es zusammen mit dem Bodenteil einen rechtwinkligen Quader bildet,
dadurch gekennzeichnet, daß
das Abdeckungsteil (1) entsprechend einer Verlängerung über die Vorderseite (22) des Bodenteils (20) nach außen übersteht, wobei die Seitenflächen (3,4) in der Nähe der Vorderseite (22) und der Rückseite (23) des Bodenteils mit diesen zusammenwirkende Anschlagmittel (12,8) aufweisen, wobei diejenigen (12), welche mit der Vorderseite zusammenwirken, sich auf der Verlängerung in der Nähe der Unterseite (21) des Bodenteils befinden und einen parallel zur Vorderseite (22) des Bodenteils verlaufenden Vorsprung (12,30) aufweisen.

2. Gehäuse nach Anspruch 1, in welchem jede Seitenfläche (3,4) des Abdeckungsteils längs einer freien, die Unterseit (21) des Bodenteils entlangführenden Kante einen umgebogenen Rand (11) aufweist, der senkrecht in Richtung zur anderen Seitenfläche verläuft, wobei der Vorsprung einen Zylinder (12) umfaßt, der senkrecht zu dem umgebogenen Rand in Richtung auf die Oberfläche (2) des Abdeckungsteils verläuft.

3. Gehäuse nach Anspruch 2, in welchem der Zylinder hohl ist und mittels Durchzugs des ihn tragenden umgebogenen Randes (11) gebildet ist.

4. Gehäuse nach jedem der vorhergehenden Ansprüche, in welchem die mit der Rückseite des Bodenteils zusammenwirkenden Anschlagmittel einen von einem Rand einer jeden Seitenfläche (3,4) des an der Rückseite (23) entlanglaufenden Abdeckungsteils getragenen umgebogenen Rand (8) aufweisen, der im rechten Winkel zu der einen Seitenfläche in Richtung auf die andere Seitenfläche verläuft.

5. Gehäuse nach jedem der Ansprüche 1 bis 3, in welchem das Abdeckungsteil (1) gemäß einer Verlängerung jeweils über die Vorder- (22) und Rückseite (23) hinausragt, wobei die Anschlagmittel in bezug auf diese bei den Seiten auf der Verlängerung liegen und den Vorsprung (12,30) umfassen.

6. Gehäuse nach jedem der vorhergehenden Ansprüche, in welchem die Oberseite (2) des Abdeckungsteils längs zweier freier, die Vorder(22) und Rückseite (23) des Bodenteils entlangführender Kanten im rechten Winkel einen umgebogenen Rand (5) aufweist, der in Richtung auf die Unterseite (21) des Bodenteils verläuft, und in welchem die Vorder- (22) und Rückseite (23) des Bodenteils längs einer die Oberseite (2) des Abdeckungsteils entlangführenden Kante jeweils einen Anschlag (40) aufweisen, der senkrecht von dem Gehäuse nach außen verläuft bis er wieder auf den umgebogenen Rand (5) des Abdeckungsteils trifft.

7. Verfahren zum Zusammenbau eines Gehäuses nach jedem der vorhergehenden Ansprüche, wobei das Bodenteil (20) längs jeder der freien Kanten jeder Seite einen senkrechten umgebogenen Rand (25) aufweist, der so ausgerichtet ist, daß er gegen eine entsprechende Seite des Abdeckungsteils anliegen kann,
gekennzeichnet durch die folgenden Schritte:
- Anbringen eines Klebestreifens auf eine zum Anliegen an dem Abdeckungsteil bestimmten Seite eines jeden umgebogenen Randes (25) des Bodenteils;
- Elastisches Verformen des Abdeckungsteils (1), indem die Seitenflächen (3,4) um eine Kante, mit welcher sie an der Oberseite (2) des Abdeckungsteils verbunden sind nach außen gezogen werden, und Halten des Abdeckungsteils in dieser Lage;
- Verbringen des Bodenteils (20) in das Innere des Abdeckungsteils (1);
und
- Freigeben der Seitenflächen des Abdeckungsteils, damit sie mittels Elastizität gegen die mit Klebestoff versehenen umgebogenen Ränder (25) zum Anliegen kommen.
